# EUROPÄISCHE PATENTSCHRIFT

(11) **EP 1 219 218 B1**
(45) Veröffentlichungstag und Bekanntmachung des Hinweises auf die Patenterteilung: **26.11.2003**
(21) Anmeldenummer: 00128751.5
(22) Anmeldetag: 30.12.2000
(51) Int. Cl.: A47K 3/16

(54) **Wandanker zur randseitigen Befestigung einer Sanitärwanne**
Wall anchor for fixing a bathtub edge
Ancrage mural pour fixer le bord d'une baignoire

(43) Veröffentlichungstag der Anmeldung: 03.07.2002
(73) Patentinhaber: Franz Kaldewei GmbH & Co.KG, 59229 Ahlen (DE)
(72) Erfinder: Woeste, Bernd, Dipl.-Ing. (Konstrukteur), 59227 Ahlen (DE)
(74) Vertreter: Albrecht, Rainer Harald, Dr.-Ing.

(56) Entgegenhaltungen:
- EP-A- 0 635 233
- DE-A- 19 632 710
- DE-C- 3 736 134
- FR-A- 1 399 294

## Beschreibung

Die Erfindung betrifft einen Wandanker zur wandseitigen Befestigung einer Sanitärwanne, die einen nach innen U-förmig abgewinkelten Wannenrand aufweist, mit
einem U-förmigen Klemmbügel,
einer Befestigungsschraube zur wandseitigen Befestigung des Klemmbügels und
Dämpfungselementen zur Schallentkopplung zwischen der Sanitärwanne und der Wand,
wobei der Klemmbügel einen in den Wannenrand eingreifenden oberen Schenkel, einen Steg und einen unteren Schenkel mit einem sich an der Wand abstützenden, winkelförmig angeformten Fuß aufweist, wobei der Fuß des Klemmbügels an einem ersten Dämpfungselement anliegt, wobei die Befestigungsschraube eine Aussparung des Steges durchfasst und wobei zwischen dem Schraubenkopf und dem Steg ein weiteres Dämpfungselement angeordnet ist. Der Begriff Sanitärwanne umfasst insbesondere Bade- und Duschwannen.

Aus EP-A-0 635 233 ist ein Wandanker mit den vorstehend beschriebenen Merkmalen bekannt. Der Fuß des Klemmbügels ist bei der bekannten Ausführung als schmale Leiste ausgebildet und liegt an einem Unterlegelement aus Gummi an. Dabei ist darauf zu achten, dass der Klemmbügel sich beim Anziehen der Befestigungsschraube nicht schräg zur Wandfläche hin ausrichtet.

Eine aus DE-U 200 12 610 bekannte Anordnung weist eine wandseitige befestigte Schiene zur Abstützung des Wannenrands auf. In der Schiene ist Dämmmaterial angeordnet, auf dem der Wannenrand aufliegt. Ferner ist zwischen dem Wannenrand und der Wand ein Dämmmaterialstreifen angeordnet. Für die wandseitige Fixierung der Wanne ist ein Wandanker mit den eingangs beschriebenen Merkmalen vorgesehen. Er weist einen U-förmigen Klemmbügel auf, dessen oberer Schenkel in den Wannenrand eingreift und endseitig mit einem als Dämpfungselement ausgebildeten Kantenschutz, der das Schenkelende umschließt, versehen ist. Das untere Schenkelende des Klemmbügels weist einen winkelförmig angeformten Fuß auf, der an der Wand angeschraubt ist, und mit dieser unmittelbaren Kontakt hat. Der Wandanker bildet eine den Körperschall weiterleitende Schallbrücke. Die schalldämpfende Wirkung des am oberen Schenkel des Klemmbügels angeordneten Kantenschutzes ist unzureichend. Infolge der hohen Flächenpressung ist eine wirksame Schallentkopplung an dieser Stelle nicht möglich.

Der Erfindung liegt die Aufgabe zugrunde, einen Wandanker zur wandseitigen Befestigung einer Sanitärwanne anzugeben, der einfach montierbar ist und Körperschall wirksam absorbiert.

Die Aufgabe wird bei einem Wandanker des eingangs beschriebenen Aufbaus erfindungsgemäß dadurch gelöst, dass das erste Dämpfungselement aus einem an der Wand anliegenden Block aus einem elastischen Werkstoff besteht, der fest oder lösbar mit dem Fuß des Klemmbügels verbunden ist und wandseitig eine konvex gekrümmte Anlagefläche aufweist.

Bei der erfindungsgemäßen Anordnung ergibt sich eine günstige Kraftverteilung. Mit der im Stegbereich, vorzugsweise nahe der Unterkante des Wannenrandes angeordneten Befestigungsschraube können große Haltekräfte am oberen, auf den Wannenrand wirkenden Schenkel des Klemmbügels erzeugt werden. Mit zunehmendem Abstand des unteren Schenkels von der Befestigungsschraube nehmen die am Fußelement auftretenden Abstützkräfte ab. Das ermöglicht es, das fußseitige Dämpfungselement als elastischen Körper mit guten Schalldämpfungseigenschaften auszubilden. Ein zweites, zwischen Schraubenkopf und dem Steg eingespannten Schalldämpfungselement verhindert eine Übertragung des Körperschalls über die Befestigungsschraube. Mit der beschriebenen, erfindungsgemäßen Anordnung wird eine weitgehende Schallentkopplung zwischen der Sanitärwanne und der Wand erreicht.

Der an dem Fuß des Klemmbügels angeordnete Block aus einem elastischen Werkstoff, im Folgenden auch als Gummiblock bezeichnet, ist als Gummidämpfungselement ausgelegt und kann aus Naturkautschuk (NR) oder aus einem vulkanisierten Synthesekautschuk, beispielsweise aus der Gruppe der Stryol-Butadien-Kautschuke (SBR), Polybutadiene (BR), Nitrylkautschuke (NBR), Butylkautschuke (IIR), Chloroprenkautschuke (CR), Ethylen-Propylen-Terpolymere (EPDM), Isoprenkautschuke (IR) und dergleichen bestehen Zweckmäßig weist der Block wandseitig eine konvex gekrümmte Anlagefläche auf. Durch die ballige Ausgestaltung wird eine flächige Anlage des Gummiblocks an der Wand sichergestellt, wobei montagebedingte Neigungen des Klemmbügels ausgeglichen werden. Der Block kann durch eine Steckverbindung an dem Fuß gehalten sein. Gemäß einer bevorzugten Ausführung ist der Block an den Fuß des als Metallteil ausgebildeten Klemmbügels anvulkanisiert. Ferner besteht die Möglichkeit, alle elastomeren Elemente formschlüssig an den Klemmbügel anzuformen.

Das am Steg anliegende Dämpfungselement ist als Ringscheibe ausgebildet und hat einen Körper aus einem elastischen Werkstoff z. B. EPDM. An der dem Klemmbügel abgewandten Seite ist eine Unterlegscheibe aus Kunststoff oder Metall vorgesehen, damit sich die Presskräfte großflächig über das Dämmelement verteilen. Als Dämpfungselemente können auch Ringscheiben aus einem elastischen, gemischtzelligen Polyetherurethan eingesetzt werden, die einseitig mit einer harten Deckschicht kaschiert sind.

Die Aussparung des Klemmbügels ist zweckmäßig als Langloch ausgebildet. Durch die Langlochausbildung ist eine einfache Montage und Ausrichtmöglichkeit bei der Montage gewährleistet.

In weiterer Ausgestaltung lehrt die Erfindung, dass auf den Schaft der den Klemmbügel haltenden Befestigungsschraube ein Schlauch aufgeschoben ist, der einen metallischen Kontakt des Schraubenschaftes mit dem Klemmbügel verhindert. Der Schlauch ist beispielsweise als weicher Silikonschlauch ausführbar.

Bei allen zuvor beschriebenen Ausführungen ist auf den oberen Schenkel des Klemmbügels zweckmäßig ein Kantenschutzprofil aufgesteckt. Das Kantenschutzprofil ist vorzugsweise als gummielastische Leiste ausgebildet und verhindert eine Beschädigung der Wannenoberfläche sowie ein ungehinderte Schallübertragung auf den Wandanker.

Im Folgenden wird die Erfindung anhand einer lediglich ein Ausführungsbeispiel darstellenden Zeichnung erläutert. Es zeigen:
- **Fig. 1**: einen erfindungsgemäßen Wandanker zur wandseitigen Befestigung einer Sanitärwanne in der Seitenansicht,
- **Fig. 2**: eine perspektivische Darstellung des in Fig. 1 dargestellten Gegenstandes,
- **Fig. 3**: eine Explosionsdarstellung des in Fig. 1 dargestellten Gegenstandes und
- **Fig. 4 und 5**: modifizierte Ausführungen des in Fig. 1 dargestellten Wandankers, jeweils im Schnitt.

Die in den Figuren dargestellten Vorrichtungen werden als Wandanker bezeichnet und dienen zur wandseitigen Befestigung einer Sanitärwanne, die einen nach innen U-förmig abgewinkelten Wannenrand 1 aufweist. Zum grundsätzlichen Aufbau des Wandankers gehören ein U-förmiger Klemmbügel 2, eine Befestigungsschraube 3 zur wandseitigen Befestigung des Klemmbügels 2 und Dämpfungselemente 4, 5 zur Schallentkopplung zwischen der Sanitärwanne und einer angrenzenden Wand. Der Klemmbügel 2 weist einen in den Wannenrand 1 eingreifenden oberen Schenkel 6, einen Steg 7 und einen unteren Schenkel 8 mit einem sich wandseitig abstützenden winkelförmig angeformten Fuß 9 auf. Der Fuß 9 des Klemmbügels 7 liegt an einem ersten Dämpfungselement 4 an. Die Befestigungsschraube 3 durchfasst eine Aussparung 10 des Steges 7, wobei zwischen dem Schraubenkopf 11 und dem Steg 7 ein weiteres Dämpfungselement 5 angeordnet ist.

Das fußseitige Dämpfungslement 4 besteht aus einem an der Wand anliegenden Block aus einem elastischen Werkstoff, der fest oder lösbar mit dem Fuß 9 des Klemmbügels verbunden ist. Der Block 4 ist als Gummidämpfungselement ausgelegt und besteht vorzugsweise aus einem vulkanisierten Synthesekautschuk, z. B. einem Ethylen-Propylen-Terpolymer (EPDM). Die Verwendung von Naturkautschuk soll nicht ausgeschlossen sein. Im Folgenden wird der Block auch als Gummiblock bezeichnet. Er weist wandseitig eine konvex gekrümmte Anlagefläche 13 auf. Dadurch ist auch bei montagebedingten Kippbewegungen des Wandankers stets eine flächige Anlage an der Wand gewährleistet.

Im Ausführungsbeispiel der Fig. 1 bis 3 weist der Gummiblock 4 eine Vertiefung 12 für einen formschlüssigen Eingriff des Klemmbügelfußes auf und ist mit einer Steckverbindung an dem Fuß 9 des Klemmbügels 2 gehalten. Die Steckverbindung besteht im Ausführungsbeispiel aus einem zapfenförmigen Vorsprung 14 des Gummiblocks 4, der mit Klemmwirkung in eine Bohrung 15 des Fußelementes 9 eingreift. Das am Steg 7 anliegende Dämpfungselement 5 ist als Ringscheibe ausgebildet und besteht im Ausführungsbeispiel ebenfalls aus einem vulkanisierten Synthesekautschuk, z. B. einem Ethylen-Propylen-Terpolymer (EPDM). Zur besseren Druckverteilung ist zwischen dem Schraubenkopf 11 und dem Dämpfungselement 5 eine Unterlegscheibe 16 angeordnet.

Die Aussparung 10 des Klemmbügels ist als Langloch ausgebildet. Den Figuren entnimmt man ferner, dass auf den oberen Schenkel 6 des Klemmbügels 2 ein Kantenschutzprofil 17 aufgesteckt ist.

Bei den in Fig. 4 und 5 dargestellten modifizierten Ausführungen sind die Dämpfungselemente 4, 5 und das auf dem oberen Schenkel 6 des Klemmbügels 2 angeordnete, ebenfalls als Elastomerelement ausgebildete Kantenschutzprofil 17 fest mit dem Klemmbügel 2 verbunden. Im Ausführungsbeispiel der Fig. 4 sind die elastomeren Elemente 4, 5, 17 an den metallischen Klemmbügel 2 anvulkanisiert. Im Ausführungsbeispiel der Fig. 5 sind die elastomeren Elemente 4, 5, 17 an den Klemmbügel formschlüssig angeformt. Der Fuß 9 und der freie Schenkel 6 des Klemmbügels 2 enthalten Bohrungen 25, die von Elastomermaterial ausgefüllt sind. Das Dämpfungselement 5 ist mit einem Kragen 26 ausgebildet, der die Berandung der Aussparung 10 umfasst. Die Aussparung 10 und die zugeordnete Öffnung des Dämpfungselementes 5 sind als Langlöcher ausgebildet. Die in Fig. 5 dargestellte Ausführung bietet sich an, wenn der Klemmbügel 6 zum Zwecke des Korrosionsschutzes verzinkt ist.

## Patentansprüche

1. Wandanker zur wandseitigen Befestigung einer Sanitärwanne, die einen nach innen U-förmig abgewinkelten Wannenrand aufweist, mit
einem U-förmigen Klemmbügel (2),
einer Befestigungsschraube (3) zur wandseitigen Befestigung des Klemmbügels (2) und
Dämpfungselementen (4, 5) zur Schallentkopplung zwischen der Sanitärwanne und der Wand,
wobei der Klemmbügel (2) einen in den Wannenrand (1) eingreifenden oberen Schenkel (6), einen Steg (7) und einen unteren Schenkel (8) mit einem sich an der Wand abstützenden, winkelförmig angeformten Fuß (9) aufweist,
wobei der Fuß (9) des Klemmbügels (2) an einem ersten Dämpfungselement (4) anliegt, wobei die Befestigungsschraube (3) eine Aussparung (10) des Steges (7) durchfasst und wobei zwischen dem Schraubenkopf (11) und dem Steg (7) ein weiteres Dämpfungselement (5) angeordnet ist, **dadurch gekennzeichnet, dass** das erste Dämpfungselement (4) aus einem an der Wand anliegenden Block aus einem elastischen Werkstoff besteht, der fest oder lösbar mit dem Fuß (9) des Klemmbügels (2) verbunden ist und wandseitig eine konvex gekrümmte Anlagefläche (13) aufweist.

2. Wandanker nach Anspruch 1, **dadurch gekennzeichnet, dass** der Block durch eine Steckverbindung an dem Fuß (9) gehalten ist.

3. Wandanker nach Anspruch 1, **dadurch gekennzeichnet, dass** der Block an den Fuß (9) des als Metallteil ausgebildeten Klemmbügels (2) anvulkanisiert ist.

4. Wandanker nach einem der Ansprüche 1 bis 3, **dadurch gekennzeichnet, dass** die Aussparung (10) des Klemmbügels (2) als Langloch ausgebildet ist.

5. Wandanker nach einem der Ansprüche 1 bis 4, **dadurch gekennzeichnet, dass** auf dem Schaft der den Klemmbügel (2) haltenden Befestigungsschraube (3) ein Schlauch aufgeschoben ist, der einen metallischen Kontakt des Schraubenschaftes mit dem Klemmbügel verhindert.

6. Wandanker nach einem der Ansprüche 1 bis 5, **dadurch gekennzeichnet, dass** auf dem oberen Schenkel (6) des Klemmbügels (2) ein Kantenschutzprofil (17) aufgesteckt ist.

## Claims

1. A wall anchor for affixing a sanitary tub having an inwardly bent U-shaped tub edge,
comprising a U-shaped clamping element (2),
a fixing screw (3) for affixing the clamping element (2) on the wall side and
damping elements (4, 5) for decoupling the sound between the sanitary tub and the wall,
wherein the clamping element (2) has an upper leg (6), a cross-piece (7) and a lower leg (8) with an angular-shaped foot (9) supported against the wall,
wherein the foot (9) of the clamping element (2) abuts against a first damping element (4), wherein the fixing screw (3) passes through an opening (10) of the cross-piece (7) and wherein a further damping element (5) is arranged between the screw head (11) and the cross-piece (7),
**characterised in that**
the first damping element (4) consists of a block of elastic material abutting against the wall, which is connected fixedly or detachably to the foot (9) of the clamping element (2) and has a convexly curved contact surface (13) on the wall side.

2. The wall anchor according to claim 1, **characterised in that** the block is held on the foot (9) by a plug connection.

3. The wall anchor according to claim 1, **characterised in that** the block is vulcanised onto the foot (9) of the clamping element (2) constructed as a metal part.

4. The wall anchor according to any one of claims 1 to 3, **characterised in that** the opening (10) of the clamping element (2) is constructed as an oblong hole.

5. The wall anchor according to any one of claims 1 to 4, **characterised in that** slid onto the shaft of the fixing screw (3) holding the clamping element (2) is a hose which prevents any metal contact of the screw shaft with the clamping element.

6. The wall anchor according to any one of claims 1 to 5, **characterised in that** an edge protecting profile (17) is placed on the upper leg (6) of the clamping element (2).

## Revendications

1. Ancrage mural pour fixer une cuve de sanitaire à une cloison et présentant un rebord replié en U vers l'intérieur, comprenant :
un étrier de serrage en forme de U (2),
une vis de fixation (3) pour fixation de l'étrier de serrage (2) côté cloison,
des éléments amortisseurs (4, 5) pour découplage acoustique entre la cuve de sanitaire et la cloison,
l'étrier de serrage (2) présentant une aile supérieure (6) s'engageant dans le bord (1) de la cuve, une membrure (7) et une aile inférieure (8) avec un pied (9) formé en équerre en appui sur la cloison,
le pied (9) de l'étrier de serrage (2) étant en butée sur un premier élément amortisseur (4), la vis de fixation (3) traversant une découpure (10) de la membrure (7), un autre élément amortisseur (5) étant mis en place entre la tête (11) de la vis et la membrure (7),
**caractérisé en ce que**
le premier élément amortisseur (4) consiste en un bloc de matièrè plastique élastique en butée sur la cloison, raccordé de manière permanente ou libérable au pied (9) de l'étrier de serrage (2) et présente, côté cloison, une surface d'appui (13) incurvée de conformation convexe.

2. Ancrage mural selon la revendication 1, **caractérisé en ce que** le bloc est maintenu sur le pied (9) par un raccord à emboîtement.

3. Ancrage mural selon la revendication 1, **caractérisé en ce que** le bloc est appliqué par vulcanisation sur le pied (9) de l'étrier de serrage (2) réalisé sous forme d'élément métallique.

4. Ancrage mural selon l'une des revendications 1 à 3, **caractérisé en ce que** la découpure (10) de l'étrier de serrage (2) est une boutonnière.

5. Ancrage mural selon l'une des revendications 1 à 4, **caractérisé en ce que** sur la tige de la vis de fixation (3) maintenant l'étrier de serrage (2), on a enfilé une gaine qui s'oppose à un contact métallique de la tige de la vis avec l'étrier de serrage.

6. Ancrage mural selon l'une des revendications 1 à 5, **caractérisé en ce que** sur l'aile supérieure (6) de l'étrier de serrage (2), un profil de protection de bords (17) est emboîté.
